# FASCICULE DE BREVET EUROPEEN

(11) **EP 0 727 363 B1**
(45) Date de publication et mention de la délivrance du brevet: **11.11.1998**
(21) Numéro de dépôt: 96420028.1
(22) Date de dépôt: 29.01.1996
(51) Int. Cl.: B65D 75/36

(54) **Emballage-présentoir d'articles**
Schauverpackung für Artikel
Display package for articles

(30) Priorité: 15.02.1995 FR 9502022
(43) Date de publication de la demande: 21.08.1996
(73) Titulaire: REXEL DEVELOPPEMENT, 75009 Paris (FR)
(72) Inventeur: Kneppert, Louis Pascal, F-75116 Paris (FR)
(74) Mandataire: Dupuis, François

(56) Documents cités:
- US-A- 3 703 234
- US-A- 4 958 731

## Description

L'invention se rattache au secteur technique des emballages présentoirs d'articles, les emballages étant en matière plastique avec coque thermoformée ou injectée.

Le développement des emballages en matière plastique thermoformé ou injecté est tout-à-fait considérable et en particulier face aux besoins de présentation d'articles dans les linéaires de magasins dits "à grande surface". Ces emballages permettent une protection des produits, une information sur leurs caractéristiques. Ces emballages sont agencés avec une ou des cavités permettant le rangement des produits, l'ensemble étant fermé par une plaque de fond en carton ou en matière plastique grâce à des opérations de liaison par soudure ou autre opération bien connue.

Si cette technique est particulièrement adaptée pour un grand nombre de produits, l'utilisateur ne peut néanmoins les toucher, ce qui est l'un des buts recherchés. Cependant l'avantage de tels conditionnements trouve certaines limites ou inconvénients lorsque les produits contenus présentent des caractéristiques particulières. Tel est le cas par exemple pour certains produits qui sont dimensionnés très spécifiquement en égard des conditions d'applications propres. On peut citer par exemple et non limitativement des piles de lampes, d'appareils photos, de calculatrices, ou des fusibles, ou des produits du même genre.

Il arrive très souvent en effet que l'utilisateur ou l'acheteur potentiel amène avec lui dans le lieu de vente des produits usagés soit le fusible, soit la pile, et de manière plus générale le produit à changer pour sélectionner par comparaison, et après identification, le produit à acheter en remplacement.

En pratique, la comparaison du produit de remplacement par rapport au produit à changer n'est guère pratique quand elle n'est pas réalisable. En effet, les produits de remplacement sont protégés par la coque transparente de l'emballage et sauf à lire très attentivement les informations portées sur l'emballage, et encore, il n'est guère possible de comparer, étalonner le produit à remplacer avec les produits en vente. On peut le cas échéant présenter, pour autant que possible, le produit à remplacer face au produit pouvant être considéré de remplacement, mais en pratique cela ne permet pas de déterminer tous les paramètres de forme, de dimensions, de longueur, en section, en diamètre et autres. La mesure reste empirique et d'autant plus délicate et aléatoire que les dimensions pour certains produits peuvent varier légèrement, cela étant suffisant pour ne pas permettre un remplacement réel.

Par ailleurs, il n'était guère possible de "sortir" les présumés produits de remplacement sauf à détériorer l'emballage ou conditionnement d'origine.

Le but recherché selon l'invention était donc de remédier à ces inconvénients en recherchant une solution simple à mettre en oeuvre ne nécessitant aucun appareillage particulier et sans modifier, de manière substantielle, le coût de l'emballage.

Un autre but recherché était de concevoir un emballage présentoir pour permettre une fonction d'auto-contrôle par l'utilisateur dans le choix et la détermination du produit de remplacement par rapport au produit à remplacer.

Un autre but recherché selon l'invention était de concevoir un emballage présentoir qui assure la fonction précitée quelles que soient les caractéristiques du produit à remplacer, celui-ci étant de préférence, selon des formes géométriques classiques, parallélépipédiques, cylindriques et similaires.

Ces buts et d'autres encore ressortiront bien de la suite de la description.

Selon l'invention, l'emballage présentoir du type comprenant une coque en matière plastique avec une ou des cavités de rangement et de conditionnement de produits à vendre et un fond dans un matériau similaire en plastique ou autre est caractérisé en ce qu'il comprend en outre au moins une alvéole supplémentaire dont les formes et dimensions sont rigoureusement égales à chaque unité de produit à vendre, ladite alvéole étant conformée pour être apparente sur la face de présentation de l'emballage présentoir et permettant le rangement manuel par l'opérateur du produit à remplacer afin d'assurer un contrôle dimensionnel comparatif entre ledit produit à remplacer et les formes et dimensions de ladite alvéole.

Ces caractéristiques et d'autres encore ressortiront bien de la suite de la description.

Pour fixer l'objet de l'invention illustré non limitativement aux figures des dessins où :
La figure 1 est une vue en perspective d'un emballage présentoir selon l'invention dans le cas par exemple de rangement de fusibles.
La figure 2 est une vue de face d'un emballage présentoir selon l'invention dans le cas par exemple du rangement de piles.
La figure 3 est une vue en coupe longitudinale selon la ligne A-A de la figure 1.
La figure 4 est une vue en coupe transversale selon la ligne B-B de la figure 1.

Afin de rendre plus concret l'objet de l'invention, on le décrit maintenant d'une manière non limitative aux figures des dessins.

L'emballage présentoir est référencé dans son ensemble par (1). Cet emballage est réalisé à partir d'une coque en matière plastique (1a) thermoformée ou injectée rapportée et fixée à une face de fond (1b) en matériau plastique ou cartonnée, l'ensemble étant maintenu par une ligne de liaison obtenue par thermosoudure, soudure ultrasons ou autre selon des techniques bien connues. La coque (1a) est agencée également avec une ou des cavités (1c) profilées permettant le rangement de produits quelconques.

Selon l'invention et pour certains types de produits destinés à être remplacés après usage, tels que piles pour appareils photographiques, lampes ou autres applications, pour fusibles, ou autres produits de même type, la coque apparente (1a) de l'emballage présentoir est conformée avec une alvéole (1d) ou plusieurs alvéoles orientées différemment en opposition par rapport à la ou aux cavités de rangement des produits à vendre. Cette ou ces alvéoles sont donc apparentes et non fermées sur la face avant de l'emballage. Elles sont conformées, lors de la fabrication de la coque par thermoformage ou injection, en étant indépendantes ou intégrées au profil de la coque et de la ou des cavités en particulier, ainsi au'il apparaît clairement à la figure 3 des dessins.

Cette ou ces alvéoles est/sont disposées à tous endroits sur l'emballage présentoir en restant d'accès facile.

Selon l'invention, cette ou ces alvéoles sont profilées strictement aux formes et dimensions du produit de remplacement et donc du produit à remplacer, et cela à la fois dans les dimensions longitudinales et transversales, ou dans les différentes sections de diamètre du produit s'il est cylindrique ou parallélépipédique. On a représenté figure 1 la position d'un fusible (2) à remplacer qui s'engage très exactement dans l'alvéole considérée. Si le fusible à remplacer pénètre trop largement dans l'alvéole, ou si son diamètre le fait déborder du plan (P) de la face avant de l'alvéole, cela signifie alors qu'il ne correspond pas au produit tel que la pile ou fusible de remplacement.

On peut donc très facilement procéder à une telle comparaison technique par un simple prépositionnement du produit à remplacer dans l'alvéole retenue. Cette disposition est très aisée et la manipulation rapide. Le produit à remplacer peut être très facilement enlevable, soit manuellement soit par une légère pression sur les côtés de l'alvéole qui sont en un matériau plastique donc souples et déformables. Le contrôle est donc sûr et efficace.

La mise en oeuvre de l'invention est aisée. En effet la conformation de la ou des alvéoles de rangement des produits à remplacer s'effectue lors de la fabrication de la coque. Il y a donc une simple modification du moule initial.

Par ailleurs le fabricant qui connaît à l'origine la destination de l'emballage particulier avec des produits à vendre, n'a aucune difficulté pour établir dans le moule l'empreinte correspondant aux formes et volume de l'alvéole susceptible de recevoir l'article à remplacer.

Le concept de l'invention est original, facile à mettre en oeuvre et de faible coût.

Par ailleurs, dans l'hypothèse où l'emballage présentoir pourrait concerner la vente de plusieurs produits, de formes et dimensions légèrement différentes, il est alors facile de réaliser plusieurs alvéoles de formes et dimensions adaptées.

L'invention trouve des applications très avantageuses pour des applications à des piles, à des fusibles, mais toutes autres utilisations sont possibles pour des produits de forme tubulaire, cylindrique, polygonale, parallélépipédique, et quelle que soit leur utilisation, bricolage, électricité. On cite par exemple les chevilles à réception de vis, et autres...

## Revendications

1. Emballage présentoir du type comprenant une coque en matière plastique avec une ou des cavités de rangement (1c) et de conditionnement de produits à vendre et un fond (1b) dans un matériau similaire en plastique ou autre, caractérisé en ce qu'il comprend en outre au moins une alvéole supplémentaire (1d) dont les formes et dimensions sont rigoureusement égales à chaque unité de produit à vendre, ladite alvéole étant conformée pour être apparente sur la face de présentation de l'emballage présentoir et permettant le rangement manuel par l'opérateur du produit à remplacer afin d'assurer un contrôle dimensionnel comparatif entre ledit produit à remplacer et les formes et dimensions de ladite alvéole.

2. Emballage selon la revendication 1, caractérisé en ce que la ou les alvéoles (1d) sont conformées directement avec la formation de la coque (1a) thermoformée ou injectée de l'emballage.

3. Emballage selon l'une quelconque des revendications 1 et 2, caractérisé en ce que la ou les alvéoles sont de dimensions correspondant strictement aux produits contenus dans l'emballage et donc aux produits destinés à être remplacés.

4. Emballage selon l'une quelconque des revendications 1 à 3, caractérisé par son application au rangement de fusibles, et au contrôle d'un fusible à remplacer.

5. Emballage selon l'une quelconque des revendications 1 à 3, caractérisé par son application au rangement de piles, et au contrôle d'une pile à remplacer.

6. Emballage selon l'une quelconque des revendications 1 à 3, caractérisé par ses applications à tout rangement de produits de conformation cylindrique, parallélépipédique et similaires.

7. Emballage selon l'une quelconque des revendications 1 à 6, caractérisé en ce que le produit à remplacer disposé dans l'alvéole (1d) correspond au produit de remplacement si son diamètre ou sa section transversale ne déborde pas du plan (P) de la face avant de l'alvéole.

## Claims

1. Display package for articles of the type comprising a shell in plastic material with one or more cavities (1c) for storing and packaging products to be sold, and a base (1b) in a similar plastic or other material, characterised in that it also comprises at least one additional cell (1d) whose shapes and dimensions are strictly equal to each unit of the product to be sold, said cell being conformed to be apparent on the presentation side of the display package and permitting manual storage by the operator of the product to be replaced so as to provide comparative dimensional means of checking between the said product to be replaced and the shapes and dimensions of the said cell.

2. Display package according to claim 1, characterised in that the cell or the cells (1d) are conformed directly with the formation of the thermoformed or injected shell (1a) of the package.

3. Display package according to one of claims 1 and 2, characterised in that the dimensions of the cell or cells strictly correspond to the products contained in the package and thus to the products to be replaced.

4. Display package according to any one of claims 1 to 3, characterised in that it is applied to the storage of fuses and to the checking of a fuse to be replaced.

5. Display package according to any one of claims 1 to 3, characterised in that it is applied to the storage of batteries and to the checking of a battery to be replaced.

6. Display package according to any one of claims 1 to 3, characterised in that it is applied to all storage of products of cylindrical, parallelepipedal and similar shape.

7. Display package according to any one of claims 1 to 6, characterised in that the product to be replaced, when placed in the cell (1d), corresponds to the replacement product if its diameter or its transverse section does not protrude over the plane (P) of the front side of the cell.

## Patentansprüche

1. Schauverpackung für Artikel von der Art, die eine Schale aus Kunststoff mit einer oder mehreren Ausbuchtungen (1c) zum Einräumen und Verpacken der zu verkaufenden Artikel und einen Boden (1b) aus einem ähnlichen Material aus Kunststoff oder anderem Werkstoff besitzen, dadurch gekennzeichnet, daß sie auch mindestens eine zusätzliche Vertiefung (1d) aufweist, deren Form und Abmessungen genau denen des zu verkaufenden Artikels entsprechen, wobei die Formgebung der Vertiefung so erfolgt, daß sie sich sichtbar auf der Vorderseite der Schauverpackung befindet und daß sie dem Benutzer des zu ersetzenden Artikels erlaubt, diesen in die Vertiefung von Hand einzusetzen und damit eine Maßprüfung des zu ersetzenden Artikels anhand der Form und Abmessungen der Vertiefung vorzunehmen.

2. Schauverpackung nach Anspruch 1, dadurch gekennzeichnet, daß die Formgebung der Vertiefung(en) (1d) direkt bei der Formung der wärme- oder spritzgußgeformten Schale (1a) der Verpackung erfolgt.

3. Schauverpackung nach Anspruch 1 oder 2, dadurch gekennzeichnet, daß die Abmessungen der Vertiefung(en) genau denen der Artikel in der Verpackung und damit denen der zu ersetzenden Artikel entsprechen.

4. Schauverpackung nach Anspruch 1 bis 3, dadurch gekennzeichnet, daß sie zum Einsetzen von Sicherungen und zur Maßprüfung von zu ersetzenden Sicherungen dient.

5. Schauverpackung nach Anspruch 1 bis 3, dadurch gekennzeichnet, daß sie zum Einsetzen von Batterien und zur Maßprüfung von zu ersetzenden Batterien dient.

6. Schauverpackung nach Anspruch 1 bis 3, dadurch gekennzeichnet, daß sie zum Einsetzen von Artikeln zylindrischer, quaderförmiger u. ä. Form dient.

7. Schauverpackung nach Anspruch 1 bis 6, dadurch gekennzeichnet, daß der zu ersetzende, in die Vertiefung (1d) eingesetzte Artikel dem Ersatzartikel entspricht, wenn sein Durchmesser bzw. sein Querschnitt nicht über die Ebene (P) auf der Vorderseite der Vertiefung hinausragt.
